# EUROPÄISCHE PATENTSCHRIFT

(11) **EP 3 628 945 B1**
(45) Veröffentlichungstag und Bekanntmachung des Hinweises auf die Patenterteilung: **03.08.2022**
(21) Anmeldenummer: 19193786.1
(22) Anmeldetag: 27.08.2019
(51) Int. Cl.: F25D 23/02

(54) **TÜR FÜR EIN HAUSHALTSGERÄT MIT FRONTSEITIGER DEKORPLATTE UND KANTENSCHUTZELEMENT FÜR EINE RANDKANTE DER DEKORPLATTE, SOWIE HAUSHALTSGERÄT**
DOOR FOR A HOUSEHOLD APPLIANCE WITH FRONT-SIDE DECORATIVE PLATE AND EDGE PROTECTION ELEMENT FOR AN EDGE OF THE DECORATIVE PLATE, AND HOUSEHOLD APPLIANCE
PORTE POUR UN APPAREIL ÉLECTROMÉNAGER POURVUE DE PANNEAU DÉCORATIF AVANT ET ÉLÉMENT DE PROTECTION POUR LE BORD DU PANNEAU DÉCORATIF ET APPAREIL ÉLECTROMÉNAGER

(30) Priorität: 25.09.2018 DE 102018216349
(43) Veröffentlichungstag der Anmeldung: 01.04.2020
(73) Patentinhaber: BSH Hausgeräte GmbH, 81739 München (DE)
(72) Erfinder: Raab, Alfred, 73460 Hüttlingen (DE); Schmid, Christian, 89231 Neu-Ulm (DE); Öfele, Sandra, 89567 Sontheim (DE); Heisswolf, Tobias, 89428 Syrgenstein (DE)

(56) Entgegenhaltungen:
- EP-A1- 2 484 996
- EP-A1- 2 993 428
- EP-A2- 2 264 387
- DE-A1-102007 021 557
- DE-A1-102011 007 318
- JP-A- H08 210 767
- JP-Y1- S4 522 919
- KR-A- 20090 121 587
- US-A1- 2003 170 594

## Beschreibung

Ein Aspekt der Erfindung betrifft eine Tür für ein Haushaltskältegerät mit einem Türkörper. Der Türkörper weist eine Frontwand und eine Rückwand auf. Durch die Frontwand und die Rückwand ist ein Volumenraum des Kühlkörpers begrenzt. Die Tür weist eine zum Türkörper separate Dekorplatte auf, die frontseitig an dem Türkörper angeordnet ist. Ein weiterer Aspekt der Erfindung betrifft ein Haushaltskältegerät mit Tür. Es sind Türen für Haushaltsgeräte, insbesondere Haushaltskältegeräte, bekannt, die einen Türkörper aufweisen. In dem Volumenraum des Türkörpers kann insbesondere thermisch isolierendes Material wie beispielsweise ein Isolationsschaum angebracht sein. Dadurch ist eine derartige Tür besonders vorteilhaft für Haushaltskältegeräte, um ein Kühlfach oder ein Gefrierfach, welche Aufnahmeräume für Lebensmittel darstellen, zu verschließen und diesbezüglich auch thermisch zu schützen.

Es sind Türen bekannt, die zusätzlich zu einem derartigen Türkörper eine dazu separate, frontseitige Dekorplatte aufweisen, die insbesondere auch zerstörungsfrei lösbar abgenommen werden kann.

In dem Zusammenhang ist es auch bekannt, dass bei derartigen insbesondere aus Blech ausgebildeten Dekorplatten freiliegende Randkanten gebildet werden, die auch scharf sein können. Bekannt ist es in dem Zusammenhang auch, dass derartige Randkanten bei herkömmlichen Dekorplatten mittels Pulverbeschichtung versiegelt werden.

KR 2009 0121587 A offenbart ein Kältegerät mit einer Tür, aufweisend einen elektronische Eingabevorrichtung, wobei die Tür ein Glasplatte aufweist.

EP 2 993 428 A1 offenbart eine Verkleidung für eine Tür eines Haushaltsgerätes, insbesondere eines Haushaltskältegerätes, wodurch eine Außenseite der zu verkleidenden Tür vollständig abdeckbar ist, die Verkleidung umfassend eine erstes Verkleidungselement und eine zweites Verkleidungselement.

EP 2 484 996 A1 ein Gehäuse für z.B. ein Kältegerät, mit zwei Seitenwänden, einer Deckwand sowie einer Rückwand.

US 2003/170594 A1 offenbart ein System zur Veränderung des Erscheinungsbildes einer Vorrichtung, umfassend einen magnetischen Bogen mit einem dekorativen Muster, welcher an der Vorrichtung befestigt wird.

JP S45 22919 Y1 offenbart eine Tür für ein Haushaltskältegerät mit einer Verkleidung, welche einen flächigen Grundkörper aufweist, an dem ein umgebogener und einstückig damit ausgebildeter Randstreifen ausgebildet ist. Die Gummidichtung der Tür wirkt zwar als Kantenschutzelement, ist aber nicht an dem Randstreifen aufgesteckt, sondern mit einer Schraube am Türkörper befestigt.

DE 10 2007 021557 A1 offenbart einen Türaufbau für ein Haushaltsgerät umfassend ein Türblatt und eine dem Türblatt vorgeblendete Frontplatte. Die Frontplatte wird mittels eines Rahmens sowie Klemmleisten an seitlichen Schmalseiten des Türblatts angeschraubt.

DE 10 2011 007318 A1 offenbart einen Teilesatz für eine Tür eines Haushaltskältegeräts, umfassend ein Türblatt mit einer isolierenden Füllung und einer die Füllung umschließenden festen Hülle, wobei zwei vertikale Schmalseiten der Hülle sich über ihre gesamte Höhe erstreckende Aussparungen aufweisen, und wenigstens ein an wenigstens einer der Aussparungen montierbares Abdeckprofil.

EP 2 264 387 A2 offenbart ein Kühl- und/oder Gefriergerät mit einer Gerätetür, an welcher frontseitig eine Glasscheibe angeordnet ist.

JP H08 210767 A offenbart die Befestigung einer Dekorplatte an einem Türkörper, unabhängige von dem Türrahmen.

Es ist Aufgabe der vorliegenden Erfindung, eine Tür sowie ein Haushaltsgerät mit einer derartigen Tür zu schaffen, bei welcher eine zu einem Türkörper der Tür separate Dekorplatte im Hinblick auf auftretende Randkanten verbessert ausgebildet ist

Diese Aufgabe wird durch eine Tür und ein Haushaltskältegerät gemäß den unabhängigen Ansprüchen gelöst.

Ein Aspekt der Erfindung betrifft eine Tür für ein Haushaltskältegerät. Die Tür weist einen Türkörper auf. Der Türkörper weist eine Frontwand und eine Rückwand auf, wobei durch die Frontwand und die Rückwand ein Volumenraum des Türkörpers begrenzt ist. Die Tür weist darüber hinaus eine zum Türkörper separate Dekorplatte auf, die auch eine zur Frontwand und zur Rückwand separate Platte ist. Die Dekorplatte ist frontseitig an dem Türkörper angeordnet. Die Dekorplatte weist zumindest ein Plattenteil mit zumindest einer Randkante auf. An der Randkante ist ein zum Plattenteil separates Kantenschutzelement der Dekorplatte angeordnet. Durch eine derartige Ausgestaltung wird ein besonders effizienter Schutz derartiger Randkanten erreicht. Durch ein derartiges spezifisches separates Bauteil wird somit eine derartige Randkante zumindest bereichsweise abgedeckt. Damit kann einerseits ein Stoßschutz und ein Schnittschutz erreicht werden. Bei der Fertigung auftretende Randkanten, die in dem Zusammenhang dann auch schärfer sind, stellen nunmehr keine unerwünschten Bereiche der Dekorplatte mehr dar und müssen in dem Zusammenhang daher nicht mehr anderweitig umfänglich oder aufwendig bearbeitet werden. Das Plattenteil ist insbesondere ein Blechteil.

Es kann vorgesehen sein, dass das Kantenschutzelement einen Schlitz aufweist, in den die Randkante eintauchend angeordnet ist. Durch eine derartige Ausgestaltung umgreift somit das Kantenschutzelement die Randkante von zwei Seiten her und nimmt die Randkante praktisch vollumfänglich auf. Dadurch ist neben einem vollumfänglichen Randkantenschutz auch eine mechanisch stabile Anbringung des Kantenschutzelements ermöglicht.

Es ist möglich, dass das Kantenschutzelement an der Randkante formschlüssig und/oder kraftschlüssig und/oder stoffschlüssig angeordnet, insbesondere befestigt ist.

Es kann vorgesehen sein, dass das Kantenschutzelement derartig ausgebildet ist, dass die Randkante in dem Schlitz eingeklemmt ist. Dazu ist somit nicht nur ein Eintauchen der Randkante in den Schlitz vorgesehen, sondern zusätzlich auch noch ein mechanisch spezifisches Halteprinzip, nämlich eine Klemmung, mit diesem Kantenschutzelement erreicht. Dadurch kann insbesondere durch die Ausgestaltung des Kantenschutzelements selbst auch eine mechanisch stabile Befestigung an dem Plattenteil erreicht werden.

Es kann vorgesehen sein, dass die Randkante in dem Schlitz mit einer Klebeverbindung befestigt ist. Auch dadurch können zusätzlich oder anstatt dazu die oben genannten Vorteile erreicht und gegebenenfalls verbessert werden.

Es kann vorgesehen sein, dass ein streifenförmiger Bereich des Kantenschutzelements eine randseitig offene Ausnehmung aufweist. Insbesondere kann dadurch individuellen Montageszenarien Rechnung getragen werden. Durch eine derartige Ausnehmung beziehungsweise Aussparung wird ein Freiraum in dem Flächenbereich des streifenförmigen Bereichs geschaffen, sodass auch anderweitige Komponenten in die Ausnehmung eintauchen können oder sich hindurch erstrecken können. Die Ausnehmung begrenzt den Schlitz an der einem Schlitzeingang des Schlitzes gegenüberliegenden Seite. Die Ausnehmung ist somit zu einem Längsrand des streifenförmigen Bereichs offen ausgebildet, der der Schlitzöffnung beziehungsweise dem Schlitzeingang gegenüberliegend ist. Der Schlitzeingang ist somit an einer gegenüberliegenden, insbesondere parallelen Längsseite des streifenförmigen Bereichs ausgebildet, im Vergleich zur randseitigen Öffnung der Ausnehmung. Dies ist insbesondere in der Ebene betrachtet, in der sich der streifenförmige Bereich erstreckt.

Es kann vorgesehen sein, dass die Ausnehmung endseitig an dem streifenförmigen Bereich ausgebildet ist. Denkbar ist auch, dass eine erste Ausnehmung an einem ersten Ende des streifenförmigen Bereichs und eine zweite Ausnehmung an einem zweiten, dem ersten Ende gegenüberliegenden Ende ausgebildet ist.

Es kann vorgesehen sein, dass das Kantenschutzelement ein Eckelement aufweist, welches zwei in einem Winkel zueinander orientierte Randkanten des Plattenteils abschnittsweise umgibt. Dieses insbesondere einstückige Eckelement deckt somit gleichzeitig zwei in einem Winkel zwischen vorzugsweise 80° und 100°, insbesondere 85° und 95°, ab. Gerade dann, wenn das Plattenteil mehrere diesbezügliche Randkanten aufweist, kann mit einem einzigen derartigen Eckelement örtlich spezifiziert, nämlich in einem Eckbereich des Plattenteils, gleichzeitig das Abdecken und Schützen von unterschiedlichen, insbesondere unterschiedlich orientierten, Randkanten erfolgen.

Es kann vorgesehen sein, dass das Kantenschutzelement ein Streifenteil aufweist, welches nur eine Randkante umgibt. Das Streifenteil ist somit ein geradliniges und flachbauendes Plattenelement, welches den Schlitz aufweist.

Es kann vorgesehen sein, dass das Streifenteil und das Eckelement einstückig ausgebildet sind, sodass das Kantenschutzelement ein einstückiges Bauteil ist. Beispielsweise kann dieses einstückige Kantenschutzelement aus Kunststoff hergestellt sein. Es kann ein Spritzgussteil sein.

In einer weiteren Ausführung kann vorgesehen sein, dass das Streifenteil und das Eckelement separate Teile des Kantenschutzelements sind, die insbesondere direkt aneinander angrenzend an dem Plattenteil angeordnet sind. Insbesondere kann auch dadurch eine lückenlose Abdeckung von einer oder mehreren Kanten erreicht werden. Abhängig von Montageszenarien und Ausgestaltungsvarianten des Plattenteils kann somit bedarfsgerecht ein einstückiges oder mehrteiliges Kantenschutzelement gestaltet werden.

Gerade bei einer mehrteiligen Ausgestaltung ist in vorteilhafter Weise vorgesehen, dass das Streifenteil ein Extrusionsbauteil ist und das Eckteil ein Spritzgussbauteil ist. Damit können die geometrisch und örtlich für unterschiedliche Positionen vorgesehenen Einzelkomponenten eines Kantenschutzelements bedarfsgerecht auch bezüglich der Fertigungstechnologie und der materiellen Ausgestaltung individuell hergestellt werden und den individuellen Bedürfnissen besonders gerecht ausgebildet werden. Erfindungsgemäß ist vorgesehen, dass das Plattenteil einen flächigen Grundkörper aufweist, an dem zumindest ein umgebogener und einstückig damit ausgebildeter Randstreifen ausgebildet ist. Eine Randkante ist an einem Randstreifen ausgebildet und das Kantenschutzelement ist an dem Randstreifen aufgesteckt. Das Plattenteil weist bei einer derartigen Ausgestaltung dann insbesondere eine wannenähnliche Formgebung auf. Durch derartige Ausgestaltungen eines Plattenteils kann einerseits eine höhere Steifigkeit erreicht werden, andererseits können dann in dem Volumenraum, der durch dieses wannenartige Plattenteil gebildet ist, anderweitige Komponenten wie beispielsweise Halteelemente und/oder Dämpfungselemente und/oder Distanzelemente eingebracht werden. Diese können dann somit kompakt angeordnet werden und sind durch das Plattenteil aufgenommen und dadurch auch nach außen hin verdeckt anbringbar.

Es kann vorgesehen sein, dass die Dekorplatte zerstörungsfrei lösbar an dem Türkörper angeordnet, insbesondere befestigt, ist. Insbesondere ist denkbar, dass die Dekorplatte werkzeuglos beispielsweise durch den Benutzer demontierbar bzw. montierbar ist.

Es kann vorgesehen sein, dass die Dekorplatte ein zum Plattenteil separates und elastisch verformbares Plattenelement aufweist, welches im montierten Zustand der Dekorplatte an dem Türkörper an einer Vorderseite der Frontwand des Türkörpers anliegt. Durch ein derartig elastisch verformbares Plattenteil können Positionstoleranzen bei der Montage der Dekorplatte an dem Türkörper ausgeglichen werden. Darüber hinaus ist durch dieses elastisch verformbare Plattenelement auch ein Kratzschutz und dergleichen geschaffen, sodass die Vorderseite der Frontwand des Türkörpers nicht verkratzt wird.

Insbesondere ist das elastisch verformbare Plattenelement aus Schaumstoff. Es kann somit insbesondere eine Schaumstoffmatte sein. Es kann vorgesehen sein, dass dieses elastisch verformbare Plattenelement an einer Innenseite des Plattenteils befestigt ist, beispielsweise angeklebt ist.

Es kann vorgesehen sein, dass die Dekorplatte zumindest ein magnetisch wirkendes Element aufweist, sodass die Dekorplatte magnetisch an dem Türkörper gehalten ist. Insbesondere kann das magnetisch wirkende Element in einem Volumenraum des wannenartig ausgebildeten Plattenteils angeordnet sein.

Es kann vorgesehen sein, dass die Dekorplatte nicht zerstörungsfrei lösbar an dem Türkörper angeordnet, insbesondere befestigt, ist. Denkbar ist, dass die Dekorplatte mit dem Türkörper stoffschlüssig verbunden ist, z.B. verklebt ist.

Es kann auch vorgesehen sein, dass das Plattenteil zumindest bereichsweise, insbesondere bei einem Randstreifen, mit einer Folie umgeben ist. Zusätzlich oder anstatt dazu kann auch eine Pulverbeschichtung vorgesehen sein.

Es kann vorgesehen sein, dass das Plattenteil der Dekorplatte ein einstückiges Blech ist, welches insbesondere individuell in seiner Formgebung gestaltet ist und/oder als Biegebauteil hergestellt ist.

Es kann vorgesehen sein, dass ein Kantenschutzelement eine Aussparung aufweist, durch welche der Schlitz in dem Kantenschutzelement geöffnet bzw. verbreitert ist und somit nach außen hin freiliegt. Insbesondere ist diese Aussparung örtlich unterschiedlich zum Schlitzeingang. Durch eine derartige zusätzliche Aussparung können Haltelaschen an dem Plattenteil, insbesondere an einem freien Rand des Randstreifens des Plattenteils, durchgeführt werden und somit aus dem Schlitz aus einer zur Schlitzöffnung unterschiedlichen Aussparung herausragen.

Mit Angaben "oben", "unten", "vorne", "hinten, "horizontal", "vertikal", "Tiefenrichtung", "Breitenrichtung", "Höhenrichtung" etc. sind die bei bestimmungsgemäßen Gebrauch und bestimmungsgemäßem Anordnen der Tür bzw. des Geräts gegebenen Positionen und Orientierungen angegeben.

Weitere Merkmale der Erfindung ergeben sich aus den Ansprüchen, den Figuren und der Figurenbeschreibung. Die vorstehend in der Beschreibung genannten Merkmale und Merkmalskombinationen, sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder in Alleinstellung verwendbar, ohne den Rahmen der Erfindung zu verlassen. Es sind somit auch Ausführungen von der Erfindung als umfasst und offenbart anzusehen, die in den Figuren nicht explizit gezeigt und erläutert sind, jedoch durch separierte Merkmalskombinationen aus den erläuterten Ausführungen hervorgehen und erzeugbar sind. Es sind auch Ausführungen und Merkmalskombinationen als offenbart anzusehen, die somit nicht alle Merkmale eines ursprünglich formulierten unabhängigen Anspruchs aufweisen.

Ausführungsbeispiele der Erfindung werden nachfolgend anhand schematischer Zeichnungen näher erläutert. Es zeigen:
- Fig. 1: eine vereinfachte perspektivische Darstellung eines Ausführungsbeispiels eines erfindungsgemäßen Haushaltskältegeräts;
- Fig. 2: eine perspektivische Darstellung einer Dekorplatte einer Tür für ein Haushaltskältegerät;
- Fig. 3: die Darstellung der Dekorplatte gemäß Fig. 2 in einer zu Fig. 2 unterschiedlichen Perspektive;
- Fig. 4: eine perspektivische Teildarstellung von Komponenten der Dekorplatte;
- Fig. 5: eine perspektivische Darstellung der Dekorplatte gemäß Fig. 4 mit einem zusätzlich daran angeordneten Kantenschutzelement;
- Fig. 6: die Darstellung gemäß Fig. 5 mit teilweise abgenommenem Kantenschutzelement; und
- Fig. 7: eine Horizontalschnittdarstellung durch eine Ausführung einer Dekorplatte gemäß Fig. 5.

In den Figuren werden gleiche oder funktionsgleiche Elemente mit den gleichen Bezugszeichen versehen.

In Fig. 1 ist in einer vereinfachten Darstellung ein Haushaltsgerät 1 gezeigt. Das Haushaltsgerät 1 ist ein Haushaltskältegerät.

Das Haushaltsgerät 1 weist ein Gehäuse 2 auf, in dem zumindest ein Aufnahmeraum 3 für Lebensmittel ausgebildet ist. Der Aufnahmeraum 3 kann ein Kühlfach oder ein Gefrierfach sein. Das Haushaltsgerät 1 kann auch mehrere derartige Aufnahmeräume 3 aufweisen.

Darüber hinaus weist das Haushaltsgerät 1 eine Tür 4 auf, die an dem Gehäuse 2 schwenkbar angeordnet ist. Die Tür 4 ist hier zum frontseitigen Verschließen des Aufnahmeraums 3 ausgebildet und angeordnet. Die Tür 4 weist einen Türkörper 5 auf, der plattenartig ausgebildet ist. Dieser Türkörper 5 weist, im geschlossenen Zustand der Tür 4 und bei frontseitiger Betrachtung in Tiefenrichtung gesehen, eine Rückwand 6 und eine Frontwand 7 auf. Zwischen der Frontwand 7 und der Rückwand 6 ist ein Volumenraum 5a gebildet, in dem insbesondere thermisch isolierendes Material eingebracht sein kann.

Zusätzlich zu diesem Türkörper 5 weist die Tür 4 eine zum Türkörper 5 separate Dekorplatte 8 auf. Die Dekorplatte 8 ist gemäß der Darstellung in Fig. 1 frontseitig an dem Türkörper 5 angeordnet, insbesondere zerstörungsfrei lösbar daran angeordnet. Sie kann jedoch auch fest daran ausgebildet sein. Wie zu erkennen ist, ist die Dekorplatte 8 flächenmäßig mit einer Größe ausgebildet, die vorzugsweise zumindest der Größe des Türkörpers 5 entspricht, insbesondere der Größe der Frontwand 7 entspricht. Insbesondere ist durch die Dekorplatte 8 der Türkörper 5 frontseitig vollständig abgedeckt.

In Fig. 2 ist in einer perspektivischen Darstellung ein Ausführungsbeispiel der Dekorplatte 8 bei frontseitiger Betrachtung gezeigt. Die Dekorplatte 8 weist ein Plattenteil 9 auf, welches insbesondere ein Blechteil ist. Das Plattenteil 9 ist einstückig ausgebildet. Es weist insbesondere einen flächigen Grundkörper 10 auf. Darüber hinaus sind durch Umbiegungen des Blechteils Randstreifen 11, 12 (Fig. 3), die vertikale Randstreifen sind, gebildet. Darüber hinaus weist das Plattenteil 9 zusätzlich oder anstatt zu diesen vertikalen Randstreifen 11 und 12 einen oberen horizontalen Randstreifen 13 (Fig. 4) auf. Der Randstreifen 13 ist ebenfalls wie die anderen Randstreifen 11 und 12 vorzugsweise in einem Winkel zwischen 85° und 95° zum Grundkörper 10 umgebogen und orientiert.

Die Dekorplatte 8 ist mit ihrem Plattenteil 9 in dem Zusammenhang insbesondere wannenartig gestaltet.

Wie in Fig. 2 zu erkennen ist, weist die Dekorplatte 8 zumindest ein, zu dem Plattenteil 9 separates Kantenschutzelement 14 auf. Dieses Kantenschutzelement 14 umgibt hier den oberen Randstreifen 13. Dieser Randstreifen 13 weist eine, wie dies in Fig. 4 zu erkennen ist, freie Randkante 15 auf, die dem Grundkörper 10 abgewandt ist. Diese Randkante 15 ist durch das Kantenschutzelement 14, insbesondere vollständig, abgedeckt.

In Fig. 3 ist die Dekorplatte 8 in einer zu Fig. 2 unterschiedlichen Perspektive, nämlich von hinten, gezeigt. Die wannenartige Ausgestaltung ist zu erkennen. Darüber hinaus ist hier auch noch ein zusätzliches separates Plattenelement 16 gezeigt, welches elastisch verformbar ist. Das Plattenelement 16 kann beispielsweise eine Schaumstoffmatte sein. Sie ist an dem Grundkörper 10 angeordnet, insbesondere befestigt, beispielsweise durch eine Klebeverbindung.

Wie bereits in Fig. 3 zu erkennen ist, umgibt im Ausführungsbeispiel das hier gezeigte Kantenschutzelement 14 sowohl den oberen Randstreifen 13 mit seiner freien Randkante 15, als auch vertikal orientierte Randstreifen 11 und 12 zumindest im oberen Bereich teilweise. Dadurch ist auch an Eckbereichen 17 und 18 der Dekorplatte 8 ein entsprechendes Kantenschutzelement angeordnet und umgibt somit auch die dortigen freien Randkanten 19 (Fig. 4) der vertikalen Randstreifen 11 und 12.

In Fig. 4 ist, wie bereits oben dargelegt, die Dekorplatte 8 in einer perspektivischen Teildarstellung gezeigt. Das Kantenschutzelement 14 ist hier nicht dargestellt.

Es ist zu erkennen, dass die Dekorplatte 8 in einer vorteilhaften Ausführung auch magnetisch wirkende Elemente 20 und 21 aufweist, die sowohl in Anzahl als auch in örtlicher Position nicht einschränkend zu verstehen sind. Mittels dieser magnetisch wirkenden Elemente, die insbesondere Permanentmagnete sind, kann die gesamte Dekorplatte 8 an der dazu separaten Frontwand 7 zerstörungsfrei lösbar, insbesondere durch magnetische Haltekraft, angeordnet werden.

Wie darüber hinaus in dem Beispiel in Fig. 4 auch zu erkennen ist, weist der Randstreifen 13 eine umgebogene Lasche 22 auf, die an die freie Randkante 15 mündet und von obennach untenstehend orientiert ist. Durch diese Lasche 22 kann in vorteilhafter Weise eine weitere Distanzierung der Dekorplatte 8 zum Türkörper 5 erreicht werden und/oder ein zusätzliches Befestigen, beispielsweise auch ein Einhängen, der Dekorplatte 8 an dem Türkörper 5 ermöglicht werden.

Die Formgebung des Randstreifens 13 ist hier zu erkennen. Er erstreckt sich über die gesamte Breite des Grundkörpers 10, ist jedoch an den gegenüberliegenden Endbereichen dünner ausgebildet.

In Fig. 5 ist eine perspektivische Darstellung der Dekorplatte 8 in einem Teilausschnitt gezeigt, der ebenfalls wie in Fig. 4 den oberen Teilbereich betrifft. Es ist hier der Eckbereich 17 vollständig dargestellt. Es ist die Ausgestaltung des Kantenschutzelements 14 zu erkennen. Dieses Kantenschutzelement 14 ist mit einem Streifenteil 23 ausgebildet, welches geradlinig und plattenartig gestaltet ist und welches einen Schlitz 24 aufweist. In diesen Schlitz 24 taucht die Randkante 15 und somit auch der Randstreifen 13 zumindest teilweise ein. Die Randkante 15 ist somit in diesem Schlitz 24 aufgenommen und abgedeckt. Darüber hinaus ist zu erkennen, dass dieses Streifenteil 23 eine Aussparung 25 aufweist, die beabstandet und separat zu einer Schlitzöffnung 26 in einer den Schlitz 24 begrenzenden Wand des Streifenteils 23 ausgebildet ist. Durch diese Aussparung 25 erstreckt sich die Lasche 22 hindurch. Das Kantenschutzelement 14 weist darüber hinaus das bereits angesprochene Eckelement 27 auf, welches einstückig ausgebildet ist und zwei separate Randkanten, nämlich die Randkante 15 des oberen Randstreifens 13 und die freie Randkante des vertikalen Randstreifens 12, umgibt und einfasst. Ein weiteres Eckelement 27 ist am gegenüberliegenden oberen Eckbereich angeordnet. Das Kantenschutzelement 14 ist dann insbesondere auch u-förmig ausgebildet.

Das Kantenschutzelement 14 weist hier in seinem Eckelement 27 eine Ausnehmung 28 auf, die randseitig offen ist. Selbiges gilt insbesondere auch für das vorzugsweise vorhandene andere Eckelement 27. Wie in Fig. 5 zu erkennen ist, ist diese Ausnehmung 28 auf der gegenüberliegenden Seite der Schlitzöffnung 26 beziehungsweise des Schlitzeingangs geöffnet. Die Schlitzöffnung 26 und die Öffnung der Ausnehmung 28 sind daher an gegenüberliegenden Längsseiten des Kantenschutzelements 14 in seinem streifenförmigen beziehungsweise plattenförmigen Teil ausgebildet. Insbesondere ist diese Ausnehmung 28 endseitig an dem Kantenschutzelement 14 ausgebildet.

Es kann vorgesehen sein, dass das Kantenschutzelement 14 einstückig ausgebildet ist, beispielsweise aus Kunststoff. Es kann ein Kunststoffspritzgussbauteil sein. Bei dieser Ausführung sind das Streifenteil 23 und das Eckelement 27 einstückig miteinander ausgebildet.

In einer alternativen Ausführung kann vorgesehen sein, dass das Streifenteil 23 und das Eckelement 27 separate Komponenten sind. Sie sind dann, wie dies in Fig. 5 auch entnehmbar ist, unmittelbar aneinander angrenzend, sodass ein unterbrechungsfreier Kantenschutz gebildet ist. Bei einer derartigen mehrteiligen Ausführung kann vorgesehen sein, dass das Streifenteil 23 beispielsweise ein Extrusionsprofil ist und das Eckelement 27 ein Spritzgussbauteil ist.

In Fig. 6 ist die Darstellung gemäß Fig. 5 mit jedoch abgenommenem Eckelement 27 gezeigt, wenn das Eckelement 27 ein eigenes separates Bauteil ist. Die schmale und schachtartige Ausgestaltung des Kantenschutzelements 14, hier des Streifenteils 23, ist zu erkennen. Es ist in Fig. 6 auch die freie Randkante 29 des vertikalen Randstreifens 12 zu erkennen.

In Fig. 7 ist in einer Horizontalschnittdarstellung entlang der Schnittlinie VII-VII in Fig. 5 die Dekorplatte 8 im Bereich des Kantenschutzelements 14 gezeigt. Es ist hier auch zu erkennen, wie sich gerade das Eckelement 17 an die Formgebung und den Verlauf der Randkante 15 anschließt beziehungsweise daran angepasst ist.

### Bezugszeichenliste

- 1: Haushaltsgerät
- 2: Gehäuse
- 3: Aufnahmeraum
- 4: Tür
- 5: Türkörper
- 5a: Volumenraum
- 6: Rückwand
- 7: Frontwand
- 8: Dekorplatte
- 9: Plattenteil
- 10: Grundkörper
- 11: vertikaler Randstreifen
- 12: vertikaler Randstreifen
- 13: horizontaler Randstreifen
- 14: Kantenschutzelement
- 15: Randkante
- 16: Plattenelement
- 17: Eckbereich
- 18: Eckbereich
- 19: Randkante
- 20: magnetisch wirkendes Element
- 21: magnetisch wirkendes Element
- 22: Lasche
- 23: Streifenteil
- 24: Schlitz
- 25: Aussparung
- 26: Schlitzöffnung
- 27: Eckelement
- 28: Ausnehmung
- 29: freie Randkante

## Patentansprüche

1. Tür (4) für ein Haushaltskältegerät (1) mit einem Türkörper (5), der eine Frontwand (7) und eine Rückwand (6) aufweist, wobei durch die Frontwand (7) und die Rückwand (6) ein Volumenraum (5a) des Türkörpers (5) begrenzt ist, und mit einer zum Türkörper (5) separaten Dekorplatte (8), die frontseitig an dem Türkörper (5) angeordnet ist, wobei die Dekorplatte (8) ein Plattenteil (9) mit zumindest einer Randkante (15, 19, 29) aufweist, und an der Randkante (15, 19, 29) ein zum Plattenteil (9) separates Kantenschutzelement (14) der Dekorplatte (8) angeordnet ist, **dadurch gekennzeichnet, dass** das Plattenteil (9) einen flächigen Grundkörper (10) aufweist, an dem zumindest ein umgebogener und einstückig damit ausgebildeter Randstreifen (11, 12, 13) ausgebildet ist, wobei eine Randkante (15, 19, 29) an dem Randstreifen (11, 12, 13) ausgebildet ist, und das Kantenschutzelement (14) an dem Randstreifen (11, 12, 13) aufgesteckt ist.

2. Tür (4) nach Anspruch 1, **dadurch gekennzeichnet, dass** das Kantenschutzelement (14) einen Schlitz (24) aufweist, in den die Randkante (15, 19, 29) eintauchend angeordnet ist.

3. Tür (4) nach Anspruch 2, **dadurch gekennzeichnet, dass** das Kantenschutzelement (14) derart ausgebildet ist, dass die Randkante (15, 19, 29) in dem Schlitz (24) eingeklemmt ist

4. Tür (4) nach Anspruch 2 oder 3, **dadurch gekennzeichnet, dass** die Randkante (15, 19, 29) in dem Schlitz (24) mit einer Klebeverbindung befestigt ist.

5. Tür (4) nach einem der vorhergehenden Ansprüche, **dadurch gekennzeichnet, dass** ein streifenförmiger Bereich des Kantenschutzelements (14) eine randseitig offene Ausnehmung (28) aufweist.

6. Tür (4) nach Anspruch 5, **dadurch gekennzeichnet, dass** die Ausnehmung (28) endseitig an dem streifenförmigen Bereich ausgebildet ist.

7. Tür (4) nach einem der vorhergehenden Ansprüche, **dadurch gekennzeichnet, dass** das Kantenschutzelement (14) zumindest ein Eckelement (27) aufweist, welches zwei in einem Winkel zueinander orientierte Randkanten (15, 29) des Plattenteils (9) umgibt.

8. Tür (4) nach Anspruch 7, **dadurch gekennzeichnet, dass** das Kantenschutzelement (14) ein Streifenteil (23) aufweist, welches nur eine Randkante (15) umgibt.

9. Tür (4) nach Anspruch 8, **dadurch gekennzeichnet, dass** das Streifenteil (23) und das Eckelement (27) einstückig ausgebildet sind, insbesondere aus Kunststoff ausgebildet sind.

10. Tür (4) nach Anspruch 8, **dadurch gekennzeichnet, dass** das Streifenteil (23) und das Eckelement (27) separate Teile sind, die direkt aneinander angrenzend an dem Plattenteil (9) angeordnet sind.

11. Tür (4) nach Anspruch 10, **dadurch gekennzeichnet, dass** das Streifenteil (23) ein Extrusionsbauteil ist, und das Eckelement (27) ein Spritzgussbauteil ist

12. Tür (4) nach einem der vorhergehenden Ansprüche, **dadurch gekennzeichnet, dass** die Dekorplatte (8) ein zum Plattenteil (9) separates und elastisch verformbares Plattenelement (16) aufweist, welches im montierten Zustand der Dekorplatte (8) an dem Türkörper (5) an einer Vorderseite der Frontwand (7) des Türkörpers (5) anliegt.

13. Tür (4) nach einem der vorhergehenden Ansprüche, **dadurch gekennzeichnet, dass** die Dekorplatte (8) zumindest ein magnetisch wirkendes Element (20, 21) aufweist, so dass die Dekorplatte (8) magnetisch an dem Türkörper (5) gehalten ist.

14. Haushaltskältegerät (1) mit einer Tür (4) nach einem der vorhergehenden Ansprüche.

## Claims

1. Door (4) for a household refrigeration appliance (1) with a door body (5), which has a front wall (7) and a rear wall (6), wherein a volume space (5a) of the door body (5) is delimited by the front wall (7) and the rear wall (6), and with a decorative plate (8) separate from the door body (5), which is arranged on the door body (5) on the front side, wherein the decorative plate (8) has a plate part (9) with at least one border edge (15, 19, 29), and an edge protection element (14) of the decorative plate (8), which is separate from the plate part (9), is arranged at the border edge (15, 19, 29), **characterised in that** the plate part (9) has a planar base body (10), on which at least one border strip (11, 12, 13) is embodied, which is bent over and embodied in one piece therewith, wherein a border edge (15, 19, 29) is embodied on the border strip (11, 12, 13), and the edge protection element (14) is fitted to the border strip (11, 12, 13).

2. Door (4) according to claim 1, **characterised in that** the edge protection element (14) has a slot (24), in which the border edge (15, 19, 29) is arranged such that it dips into said slot.

3. Door (4) according to claim 2, **characterised in that** the edge protection element (14) is embodied such that the border edge (15, 19, 29) is clamped in the slot (24).

4. Door (4) according to claim 2 or 3, **characterised in that** the border edge (15, 19, 29) is fastened in the slot (4) using an adhesive bonding connection.

5. Door (4) according to one of the preceding claims, **characterised in that** a strip-shaped region of the edge protection element (14) has a recess (28) that is open on the edge side.

6. Door (4) according to claim 5, **characterised in that** the recess (28) is embodied on the strip-shaped region on the end side.

7. Door (4) according to one of the preceding claims, **characterised in that** the edge protection element (14) has at least one corner element (27), which surrounds two border edges (15, 29) of the plate part (9) which are oriented at an angle in relation to one another.

8. Door (4) according to claim 7, **characterised in that** the edge protection element (14) has a strip part (23), which only surrounds one border edge (15).

9. Door (4) according to claim 8, **characterised in that** the strip part (23) and the corner element (27) are embodied in one piece, in particular are embodied from plastic.

10. Door (4) according to claim 8, **characterised in that** the strip part (23) and the corner element (27) are separate parts, which are arranged directly adjacent to one another on the plate element (9).

11. Door (4) according to claim 10, **characterised in that** the strip part (23) is an extruded structural part, and the corner element (27) is an injection-moulded structural part.

12. Door (4) according to one of the preceding claims, **characterised in that** the decorative plate (8) has a plate element (16), which is separate from the plate part (9), is resiliently deformable and which, in the state in which the decorative plate (8) is assembled on the door body (5), rests against a front side of the front wall (7) of the door body (5).

13. Door (4) according to one of the preceding claims, **characterised in that** the decorative plate (8) has at least one magnetically active element (20, 21), meaning that the decorative plate (8) is magnetically held on the door body (5).

14. Household refrigeration appliance (1) with a door (4) according to one of the preceding claims.

## Revendications

1. Porte (4) destinée à un appareil électroménager (1), qui comprend un corps de porte (5) qui présente une paroi avant (7) et une paroi arrière (6) ; dans laquelle un volume spatial (5a) du corps de porte (5) est délimité par la paroi avant (7) et par la paroi arrière (6), et qui comprend un panneau décoratif (8) séparé par rapport au corps de porte (5), qui est disposé sur le côté avant contre le corps de porte (5) ; dans laquelle le panneau décoratif (8) présente une partie en forme de plaque (9) qui comprend au moins une arête marginale (15, 19, 29), et, contre l'arête marginale (15, 19, 29), est disposé un élément de protection des arêtes (14) du panneau décoratif (8) qui est séparé par rapport à la partie en forme de plaque (9) ; **caractérisée en ce que** la partie en forme de plaque (9) présente un corps de base (10) de forme plate, contre lequel est réalisée au moins une bande marginale (11, 12, 13) recourbée et réalisée en une seule pièce avec le corps en question ; dans laquelle une arête marginale (15, 19, 29) est réalisée contre la bande marginale (11, 12, 13), et l'élément de protection des arêtes (14) est enfiché sur la bande marginale (11, 12, 13).

2. Porte (4) selon la revendication 1, **caractérisée en ce que** l'élément de protection des arêtes (14) présente une fente (24) dans laquelle est disposée l'arête marginale (15, 19, 29) par enfoncement.

3. Porte (4) selon la revendication 2, **caractérisée en ce que** l'élément de protection des arêtes (14) est réalisé d'une manière telle que l'arête marginale (15, 19, 29) est enserrée dans la fente (24).

4. Porte (4) selon la revendication 2 ou 3, **caractérisée en ce que** l'arête marginale (15, 19, 29) est fixée dans la fente (24) avec une liaison adhésive.

5. Porte (4) selon l'une quelconque des revendications précédentes, **caractérisée en ce qu'**une zone en forme de bande de l'élément de protection des arêtes (14) présente un évidement (28) ouvert du côté du bord.

6. Porte (4) selon la revendication 5, **caractérisée en ce que** l'évidement (28) est réalisé, du côté de son extrémité, contre la zone en forme de bande.

7. Porte (4) selon l'une quelconque des revendications précédentes, **caractérisée en ce que** l'élément de protection des arêtes (14) présente au moins un élément (27) faisant office de coin qui entoure deux arêtes marginales (15, 29) de la partie en forme de plaque (9), qui sont orientées l'une vers l'autre en formant un angle.

8. Porte (4) selon la revendication 7, **caractérisée en ce que** l'élément de protection des arêtes (14) présente une partie (23) en forme de bande qui entoure seulement une arête marginale (15).

9. Porte (4) selon la revendication 8, **caractérisée en ce que** la partie (23) en forme de bande et l'élément (27) faisant office de coin sont réalisés en une seule pièce, en particulier sont réalisés à partir d'une matière synthétique.

10. Porte (4) selon la revendication 8, **caractérisée en ce que** la partie (23) en forme de bande et l'élément (27) faisant office de coin représentent des pièces séparées qui sont disposées directement l'une contre l'autre dans une position adjacente à la partie en forme de plaque (9).

11. Porte (4) selon la revendication 10, **caractérisée en ce que** la partie (23) en forme de bande représente un composant que l'on obtient par extrusion et l'élément (27) faisant office de coin représente un composant que l'on obtient via un moulage par injection.

12. Porte (4) selon l'une quelconque des revendications précédentes, **caractérisée en ce que** le panneau décoratif (8) présente un élément en forme de plaque (16) qui est séparé par rapport à la partie en forme de plaque (9) et qui peut être soumis à une déformation élastique, qui, à l'état monté du panneau décoratif (8), vient se disposer contre le corps de porte (5) sur un côté frontal de la paroi avant (7) du corps de porte (5).

13. Porte (4) selon l'une quelconque des revendications précédentes, **caractérisée en ce que** le panneau décoratif (8) présente au moins un élément (20, 21) qui agit par voie magnétique d'une manière telle que le panneau décoratif (8) est maintenu par voie magnétique contre le corps de porte (5).

14. Appareil électroménager (1) qui comprend une porte (4) en conformité avec l'une quelconque des revendications précédentes.
